# EUROPÄISCHE PATENTSCHRIFT

(11) **EP 0 196 503 B1**
(45) Veröffentlichungstag und Bekanntmachung des Hinweises auf die Patenterteilung: **14.12.1988**
(21) Anmeldenummer: 86103177.1
(22) Anmeldetag: 10.03.1986
(51) Int. Cl.: H01H 33/66

(54) **Kapselung einer Vakuumschaltröhre**
Vacuum switch casing
Boîtier d'interrupteur à vide

(30) Priorität: 21.03.1985 DE 8508473 U
(43) Veröffentlichungstag der Anmeldung: 08.10.1986
(73) Patentinhaber: SIEMENS AKTIENGESELLSCHAFT, 80333 München (DE)
(72) Erfinder: Zdora, Heinz, D-4600 Dortmund 50 (DE)

(56) Entgegenhaltungen:
- DE-A- 2 440 829
- DE-U- 8 403 264
- FR-A- 2 215 687
- US-A- 3 166 658
- US-A- 3 471 669
- US-A- 4 088 859

## Beschreibung

Die Erfindung bezieht sich auf eine Kapselung einer Vakuumschaltröhre nach dem Oberbegriff des Anspruches 1.

Es ist bereits eine Kapselung einer Vakuumschaltröhre der im Oberbegriff des Anspruches 1 genannten Art bekannt. Die Kapselung ist erforderlich, wenn die zugehörige Schaltröhre in explosionsgefährdeten Räumen eingesetzt werden soll, beispielsweise im Untertage-Bergbau (DE-U-8 403 264).

Es ist auch ein Verfahren zum Herstellen eines mit Fasern verstärkten Kunststoffrohres bekannt, wobei mit härtbarem Kunststoff getränkte Fäden unter einem vorgegebenen Wikkelwinkel auf einen Kern aufgebracht werden und der Kunststoff sodann ausgehärtet wird (EP-B-0 009 007).

Aufgabe der Erfindung ist es, die Druckfestigkeit der Kapselung der im Oberbegriff des Anspruches 1 genannten Art auf einfache Weise zu erhöhen und zugleich ihr Bauvolumen materialsparend zu vermindern.

Die gestellte Aufgabe wird erfindungsgemäß durch die im kennzeichnenden Teil des Anspruches 1 angegebene Ausbildung gelöst.

Zweckmäßige Aus- und Weiterbildungen des Erfindungsgegenstandes sind in den Ansprüchen 2 bis 5 angegeben.

Ein Ausführungsbeispiel der Erfindung ist in der Zeichnung rein schematisch in einem Aufriß im Schnitt dargestellt.

In der Zeichnung ist mit 1 eine Vakuumschaltröhre herkömmlicher Art bezeichnet.

Die Vakuumschaltröhre 1 ist von einem druckfesten Mantel 2 aus armiertem härtbaren Gießharz umschlossen.

Zwischen der Vakuumschaltröhre 1 und dem Mantel 2 befindliche Hohlräume sind mit Einlagen 3, ebenfalls aus Gießharz, ausgefüllt.

Der Mantel 2 ist an jeder Stirnseite mit einem Flansch 4 abgeschlossen. Jeder der Flansche 4 weist einen Hals 4 a auf, der vom Mantel 2 umgriffen ist. Im dargestellten Beispiel ist auf jeder Stirnseite der Vakuumschaltröhre 1 zusätzlich ein Ringelement 6 angeordnet, das einen Hohlraum zwischen dem Hals 4 a des zugeordneten Flansches 4 und der Vakuumschaltröhre 1 ausfüllt.

Als Einlagen 3 dienen vorgeformte Elemente, im dargestellten Beispiel zwei Ringe, die auf die Vakuumschaltröhre 1 mit einem aus Gießharz bestehenden Kleber 5 aufgeklebt sind, der dabei Ringnuten 1 a der Vakuumschaltröhre 1 ausfüllt.

Die die Einlagen 3 bildenden Elemente sind so geformt, daß sie, zusammen mit von ihnen nicht bedeckten Abschnitten der Vakuumschaltröhre 1, einen rotationssymetrischen Kernkörper ergeben, der, wie dargestellt, etwa die Geometrie eines sogenannten Bombenrohres oder Einschmelzrohres aufweist.

Die Form eines Bomben- oder Einschmelzrohres ergibt sich, wenn dickwandiges Glasrohr beidendig zugeschmolzen wird. Ein solches Verfahren wird häufig in der Chemie angewandt.

Die Form des aus der Vakuumschaltröhre 1 und den Einlagen 3 gebildeten Kernkörpers kann auch wie folgt definiert werden:

Ein zylindrisches Mittelteil größeren Durchmessers weist stark abgerundete Schultern auf, an die sich axial je ein etwa kegelstumpfförmiges Endteil anschließt.

Der Mantel 2 ist nicht vorgeformt, sondern ein erst auf dem Kernkörper gebildeter Wickelkörper. Dieser entsteht dadurch, daß mit Gießharz getränkte Fäden oder Bänder unter einem vorgegebenen Wickelwinkel auf einen Kernkörper aufgewickelt werden und anschließend das Gießharz ausgehärtet wird. Durch die besondere Form des aus der Schaltröhre 1 und den Einlagen 3 gebildeten Kernkörpers erhält der Mantel 2 bei seinem Entstehen eine Kontur, die in der Art einer Hüllkurve der Kontur des Kernkörpers folgt.

Maßgebend für die Erhöhung der Druckfestigkeit der beschriebenen Kapselung ist einerseits die gewählte Form des Mantels 2 und andererseits die Ausbildung des Mantels 2 als Wickelkörper.

Im dargestellten Beispiel ist zwischen einem Dampfschirm 1 b der Vakuumschaltröhre 1 und dem Mantel 2 eine bevorzugt aus Kupfer bestehende Manschette 7 angeordnet. Mit der Manschette 7 wird ein frühzeitiges Vergasen des Gießharzes des Mantels 2 verhindert, wenn der Dampfschirm 1 b von innen mit einem Lichtbogen beaufschlagt ist, dessen Brennspannung höher liegt als die Brennspannung eines Abschaltlichtbogens.

## Patentansprüche

1. Kapselung einer Vakuumschaltröhre, mit einem die Schaltröhre (1) umschließenden druckfesten Mantel (2) aus armiertem härtbaren Kunststoff, wobei die Hohlräume zwischen dem Mantel (2) und der Vakuumschaltröhre (1) mit Kunststoff ausgefüllt sind sowie mit die beiden Stirnseiten des Mantels (2) abschliessenden Flanschen (4), dadurch gekennzeichnet, daß die Hohlräume zwischen dem Mantel (2) und der Vakuumschaltröhre (1) mit (3) aus vorgeformten Elementen ausgefüllt sind, die in ihrer Bestimmungslage die von ihnen nicht bedeckten Abschnitte der Schaltröhre (1) zu einem abgerundeten, rotationssymetrischen Kernkörper ergänzen, der etwa die Geometrie eines sogenannten Bombenrohres oder Einschmelzrohres aufweist, und daß der Mantel (2) ein erst auf dem Kernkörper gebildeter an diesem anliegender Wickelkörper ist.

2. Kapselung nach Anspruch 1, dadurch gekennzeichnet, daß die Flansche (4) jeweils einen Hals (4a) aufweisen, der vom Mantel (2) umgriffen ist.

3. Kapselung nach Anspruch 1 oder 2, dadurch gekennzeichnet, daß die vorgeformten Elemente sind, die auf die Schaltröhre (1) aufgeklebt sind.

4. Kapselung nach einem der Ansprüche 2 oder 3, dadurch gekennzeichnet, daß auf jeder Stirnseite der Vakuumschaltröhre (1) ein Ringelement (6) angeordnet ist, das einen Hohlraum zwischen dem Hals (4a) des zugeordneten Flansches (4) und der Vakuumschaltröhre (1) ausfüllt.

5. Kapselung nach einem der Ansprüche 1 bis 4, dadurch gekennzeichnet, daß zwischen einem Dampfschirm (1b) der Vakuumschaltröhre (1) und dem Mantel (2) eine Manschette aus Metall, vorzugsweise aus Kupfer angeordnet ist.

## Claims

1. Casing for a vacuum interrupter having a flame-proof jacket (2) of reinforced hardenable plastics material enclosing the interrupter (1), wherein the spaces between the jacket (2) and the vacuum interrupter (1) are filled with plastics material, and having flanges (4) sealing both ends of the jacket (2), characterised in that the spaces between the jacket (2) and the vacuum interrupter (1) are filled with inserts (3) of preformed elements which when in position extend the sections of the interrupter (1) not covered by them to a rounded, rotationally symmetrical core body which has the approximate geometry of a so-called bomb or Carius tube or fusion tube, and in that the jacket (2) is a body formed in situ by winding on to the core body and adjacent thereto.

2. Casing according to claim 1, characterised in that the flanges (4) each have a neck (4a) which is embraced by the jacket (2).

3. Casing according to claim 1 or claim 2, characterised in that the preformed elements are rings which are stuck on to the interrupter (1).

4. Casing according to claim 2 or claim 3, characterised in that arranged on each end of the vacuum interrupter (1) is a ring element (6) which fills a space between the neck (4a) of the respective flange (4) and the vacuum interrupter (1 ).

5. Casing according to any one of claims 1 to 4, characterised in that arranged between a vapour barrier (1b) of the vacuum interrupter and the jacket (2) is a sleeve of metal, preferably of copper.

## Revendications

1. Blindage pour tube-commutateur sous vide, comprenant une enveloppe (2) en un matériau armé et susceptible de durcir, résistant à la pression et entourant le tube-commutateur sous vide (1), les intervalles entre l'enveloppe (2) et le tubecommutateur sous vide (1) étant emplis de matière plastique, ainsi que des rebords (4) fermant les deux côtés frontaux de l'enveloppe (2), caractérisé en ce que les intervalles entre l'enveloppe (2) et le tube-commutateur sous vide (1) sont emplis de garnitures (3) en éléments préformés, qui en la position qui leur est destinée, complètent les parties du tube- commutateur (1) qu'ils ne recouvrent pas pour en faire une pièce d'âme arrondie et de révolution, qui a sensiblement la géométrie de ce que l'on appelle un tube scellé ou un tube thermosoudé, et en ce que l'enveloppe (2) est une bobine appliquée sur la pièce d'âme et formée seulement lors de l'application sur celle-ci.

2. Blindage suivant la revendication 1, caractérisé en ce que les rebords (4) comportent respectivement un collet (4a) qui est entouré de l'enveloppe (2).

3. Blindage suivant la revendication 1 ou 2, caractérisé en ce que les éléments préformés sont des anneaux collés sur le tube-commutateur (1)

4. Blindage suivant l'une des revendications 1, 2 ou 3, caractérisé en ce que sur chaque côté frontal du tube-commutateur sous vide (1), est monté un élément annulaire (6) qui emplit un intervalle entre le collet (4a) du rebord (4) associé et le tube-commutateur sous vide (1).

5. Blindage suivant l'une des revendications 1 à 4, caractérisé en ce qu'une manchette en métal, de préférence en cuivre, est interposée entre l'enveloppe (2) et un écran de protection vis-à-vis de la'vapeur (1b) du tube-commutateur sous vide (1).
